# EUROPÄISCHE PATENTSCHRIFT

(11) **EP 2 925 654 B1**
(45) Veröffentlichungstag und Bekanntmachung des Hinweises auf die Patenterteilung: **16.01.2019**
(21) Anmeldenummer: 13792363.7
(22) Anmeldetag: 15.11.2013
(51) Int. Cl.: B66B 5/18, B66B 5/20

(54) **FANGVORRICHTUNG ZU EINEM FAHRKÖRPER EINER AUFZUGSANLAGE**
DEVICE FOR CATCHING A CABIN IN A LIFT ASSEMBLY
DISPOSITIF ANTICHUTE POUR UN CORPS MOBILE D'UNE INSTALLATION DE LEVAGE

(30) Priorität: 27.11.2012 EP 12194422
(43) Veröffentlichungstag der Anmeldung: 07.10.2015
(73) Patentinhaber: Inventio AG, 6052 Hergiswil (CH)
(72) Erfinder: OSMANBASIC, Faruk, 5643 Sins (CH); MÜLLER, Philipp, CH-6204 Sempach (CH); GÜRBER, Luca, CH-6037 Root (CH); RIESER, Benedikt, CH-6064 Kerns (CH); MEIERHANS, Daniel, CH-6003 Luzern (CH); GEISSHÜSLER, Michael, CH-6003 Luzern (CH)
(86) Internationale Anmeldenummer: PCT/EP2013/073997
(87) Internationale Veröffentlichungsnummer: WO 2014/082878

(56) Entgegenhaltungen:
- EP-A1- 1 048 602
- DE-U1- 29 619 729

## Beschreibung

Die Erfindung betrifft eine Fangvorrichtung und ein Verfahren zum bedarfsgemässen Abbremsen und Festhalten eines Fahrkörpers einer Aufzugsanlage mittels der Fangvorrichtung gemäss dem Oberbegriff der unabhängigen Ansprüche sowie eine Aufzugsanlage mit einer derartigen Fangvorrichtung.

Aufzugsanlagen sind in Gebäude einbaut und bestehen üblicherweise unter anderem aus einer Aufzugskabine, die mit einer Trageinrichtung gehalten wird. Mittels eines Antriebs ist die Aufzugskabine in einer Aufwärtsrichtung, das heisst im Wesentlichen entgegengesetzt der Wirkung der Schwerkraft oder in einer Abwärtsrichtung, das heisst im Wesentlichen in Richtung der Wirkung der Schwerkraft, bewegbar zum Transport von Personen und/oder Gütern. Die Bewegung der Aufzugskabine, auch Fahrkörper genannt, erfolgt im Wesentlichen in vertikaler Richtung.

Derartige bekannte Aufzugsanlagen umfassen häufig Fangvorrichtungen, um im Falle des Versagens des Antriebs oder der Trageinrichtung diese zu sichern oder auch vor ungewolltem Wegdriften oder Abstürzen zu bewahren.

Aus der EP 2 112 116 A1 ist eine Fangvorrichtung bekannt, die einen exzentrisch ausgebildeten Bremskörper umfasst. Der Bremskörper ist in einem Gehäuse angeordnet. Im Betrieb wird das Gehäuse mit dem Bremskörper so verschoben, dass der Bremskörper an einer Bremsschiene anliegt und durch die Relativbewegung zwischen Bremskörper und Bremsschiene verschwenkt wird. Dadurch werden Bremsbereiche des Bremskörpers an der Bremsschiene positioniert, sodass ein Abbremsen des Fahrkörpers erfolgt. Zur Erzielung der Bremswirkung ist in dem Gehäuse eine Gegenbremsplatte angeordnet zur Einstellung der Bremskraft.

Aus der DE 296 19 729 ist eine andere Fangvorrichtung mit zwei Bremskörper bekannt. Die zwei Bremskörper werden zur Betätigung gemeinsam um eine Achse verschwenkt und sie sind in jeweils eigenen Führungshülsen beweglich geführt.

Auch die WO 2012/080104 A1 offenbart eine Fangvorrichtung mit einem schwenkbaren Mitnahmekörper für die Betätigung der Fangvorrichtung bei Kontakt mit einer Bremsschiene durch die Relativbewegung zwischen Mitnahmekörper und Bremsschiene.

Es ist ein Bedürfnis, die Positionierung des Bremskörpers zur Bremsschiene und/oder einer Führungsschiene des Fahrkörpers zuverlässiger zu gestalten und konstruktiv zu vereinfachen. Zudem ist es ein Bedürfnis, die Rückstellung der Fangvorrichtung aus einer Bremsposition in eine Ruheposition, in der die Fangvorrichtung keine Bremswirkung ausübt, ebenfalls konstruktiv zu vereinfachen und zuverlässiger auszugestalten.

Es ist daher eine Aufgabe der vorliegenden Erfindung, die Nachteile des Bekannten zu vermeiden. Es sollinsbesondere eine Vorrichtung und ein Verfahren der eingangs genannten Art bereitgestellt werden, mit der ein Abbremsen und Festhalten des Fahrkörpers einer Aufzugsanlage zuverlässig erfolgen kann. Auch soll die Fangvorrichtung konstruktiv einfach sein. Zudem ist es insbesondere eine Aufgabe, eine zuverlässige und kostengünstige Ausgestaltung der Einrichtung zur Rückstellung der Fangvorrichtung in die Ruheposition, in der keine Bremswirkung ausgeübt wird, zu gewährleisten.

Zumindest einzelne dieser Aufgaben werden mit einer Fangvorrichtung und einem Verfahren mit den Merkmalen der unabhängigen Ansprüche gelöst.

Die Fangvorrichtung für eine Aufzugsanlage mit mindestens einem Fahrkörper, welcher entlang einer Führungsschiene und/oder einer Bremsschiene in einem Aufzugsschacht verfahrbar angeordnet ist, ist geeignet zum bedarfsgemässen Abbremsen und Festhalten des Fahrkörpers an der Führungsschiene und/oder an einer Bremsschiene. Die Fangvorrichtung umfasst einen Träger zur Aufnahme eines Bremskörpers und eine Steuerplatte zur Positionierung des Bremskörpers relativ zu der Führungsschiene und/oder der Bremsschiene. Der Bremskörper ist zumindest zweistückig ausgebildet und umfasst ein erstes Bremselement und ein zweites Bremselement. Die beiden Bremselemente sind im Wesentlichen zumindest in Teilbereichen unabhängig voneinander bewegbar. Das erste Bremselement ist im Wesentlichen nur für ein Abbremsen und Festhalten bei Verfahren des Fahrkörpers entlang der Führungsschiene und/oder Bremsschiene in einer Aufwärtsrichtung ausgestaltet. Das zweite Bremselement ist im Wesentlichen nur für ein Abbremsen und Festhalten bei Verfahren des Fahrkörpers entlang der Führungsschiene und/oder der Bremsschiene in einer Abwärtsrichtung ausgestaltet. Die Steuerplatte kann auch als Grundplatte bezeichnet werden, da sie ausgeführt ist um die Bremselemente in einer Grundposition zu halten. Diese Begriffe sind in diesem Zusammenhang gleichbedeutend.

Die beiden Bremselemente können im Bedarfsfall miteinander in Kontakt mit der Führungsschiene und/oder der Bremsschiene gebracht, bzw. zu dieser zugestellt werden. Abhängig von der Verfahrrichtung des Fahrkörpers wird zwangsläufig, bedingt durch einen Reibschluss zwischen Bremskörper und Führungsschiene und/oder der Bremsschiene, das entsprechende Bremselement mitgenommen und in eine endgültige, bzw. zweite Bremsposition gebracht.

Dies hat den Vorteil, dass der Bremskörper einfach an die jeweiligen Anforderungen zur Bremskraft für die Aufwärtsrichtung und/oder Abwärtsrichtung anpassbar ist, was den Betrieb der Vorrichtung zuverlässiger und auch kostengünstiger macht. Es ist beispielsweise möglich, bei entsprechendem Verschleiss eines Bremselements nur dieses auszutauschen, wenn der Verschleiss der Bremselemente des Bremskörpers für die unterschiedlichen Richtungen unterschiedlich ist. Somit ist der Betrieb der Fangvorrichtung gegebenenfalls kostengünstiger gegenüber vorbekannten Fangvorrichtungen. Auch kann ein Platzbedarf der Fangvorrichtung optimiert werden, da das benötigte Bremselement unabhängig vom anderen Bremselement bewegt werden kann.

Insbesondere umfasst die Vorrichtung einen Gegenbremskörper, der derartig angeordnet ist, dass die Führungsschiene und/oder die Bremsschiene zwischen dem Bremskörper und dem Gegenbremskörper einklemmbar ist zur Erzeugung einer Bremswirkung. Die Bremskraft kann dabei unter anderem durch die durch den Gegenbremskörper auf die Führungsscheine und/oder Bremsschiene aufgebrachte Kraft eingestellt werden. Beispielsweise kann der Gegenbremskörper mit Tellerfedern ausgestaltet sein, mit denen die wirkende Bremskraft einstellbar ist. Durch die Zustellung der Bremselemente zur Führungs-, bzw. Bremsschiene wird vorzugsweise der Träger zusammen mit dem Gegenbremskörper derart verschoben, dass die Führungs-, bzw. die Bremsschiene zwischen dem Bremskörper und dem Gegenbremskörper geklemmt wird.

Bevorzugt ist die Steuerplatte beziehungsweise die Grundplatte in einer Ruheposition und in einer Bremsposition positionierbar. Die Positionierung kann insbesondere mittels einer linearen Bewegung und/oder einer Schwenkbewegung der Steuerplatte erfolgen. Beispielsweise kann also die Steuerplatte von der Ruheposition in die Bremsposition mittels einer linearen Bewegung, einer Schwenkbewegung oder einer Kombination aus linearer Bewegung und Schwenkbewegung positioniert werden. Auch die Positionierung der Steuerplatte aus der Bremsposition zurück in die Ruheposition kann sinngemäss ebenso mittels linearer Bewegung, Schwenkbewegung oder einer Kombination aus linearer Bewegung und Schwenkbewegung erfolgen.

Dies hat den Vorteil, dass zum Zweck der Betätigung der Fangvorrichtung nur die Steuerplatte im Träger positioniert wird, wodurch sie den Bremskörper in eine erste Bremsposition bewegt, bzw. zur Schiene zustellt. So kann eine Betätigung der Fangvorrichtung unabhängig einer Verfahrrichtung erfolgen und zum Zweck der Betätigung muss beispielsweise nicht das gesamte Gehäuse der Fangvorrichtung verschoben werden. Dies macht die Konstruktion der Fangvorrichtung, insbesondere deren Betätigungseinrichtung einfacher und kostengünstiger gegenüber dem Stand der Technik. Zudem ist eine lineare Bewegung oder auch eine Schwenkbewegung lediglich der Steuerplatte von der Ruheposition in die Bremsposition und umgekehrt konstruktiv einfach und zuverlässig realisierbar.

Bevorzugt ist die Steuerplatte mittels eines insbesondere abschaltbaren Elektromagneten in der Ruheposition haltbar. Dies hat den Vorteil, dass eine derartige Konstruktion einfach realisierbar und damit kostengünstig ist. Zudem kann sichergestellt werden, dass beispielsweise bei einem Stromausfall der Elektromagnet abgeschaltet wird, wodurch eine Bremswirkung der Fangvorrichtung ausgelöst wird, was den Betrieb der Fangvorrichtung als Notbremse ermöglicht. Selbstverständlich können Notstromversorgungen, beispielsweise eine Batterie oder ein Kondensator, vorgesehen sein, um kurzzeitige Stromunterbrüche zu überbrücken. Derartige Notstromversorgungen sind dann natürlich in ein Sicherheits- oder Ansteuerkonzept einbezogen.

Alternativ zur Verwendung eines insbesondere abschaltbaren Elektromagneten zum Halten der Steuerplatte in der Ruheposition ist auch die Verwendung einer mechanischen Arretiervorrichtung wie eines Greifers oder eines Bolzens denkbar. Diese können lösbar mit der Steuerplatte verbunden sein, sodass die Steuerplatte von der Ruheposition in die Bremsposition bewegbar ist.

Bevorzugt ist die Steuerplatte mittels einer Druckfeder in die Bremsposition bewegbar. Dies hat den Vorteil, dass die Steuerplatte zuverlässig beispielsweise bei einem Stromausfall von der Ruheposition in die Bremsposition bewegbar ist durch Ausübung einer Kraft auf die Steuerplatte durch die zumindest eine Druckfeder in Richtung der Bremsposition.

Alternativ zur Verwendung einer Druckfeder zur Positionierung der Steuerplatte von der Ruheposition in die Bremsposition kann die Positionierung auch mittels eines hydraulischen, pneumatischen oder elektrischen Antriebs erfolgen, wie diese dem Fachmann bekannt sind. Zudem ist auch beispielsweise die Verwendung einer Zugfeder denkbar.

Bevorzugt sind das erste Bremselement und das zweite Bremselement schwenkbar. Insbesondere sind das erste Bremselement und das zweite Bremselement um eine, vorzugsweise im oder am Träger angeordnete gemeinsame Achse schwenkbar, insbesondere in entgegengesetzten Richtungen. Dies hat den Vorteil, dass durch die Positionierung der Steuerplatte und ein entsprechendes Schwenken der Bremselemente, diese in Kontakt mit der Führungsschiene und/oder Bremsschiene bringbar sind. Dies ist konstruktiv einfach, zuverlässig und kostengünstig realisierbar, da keine aufwendigen Einrichtungen zur Positionierung der Fangvorrichtung benötigt werden. Zudem sind vorteilhaft die zum Betätigen der Bremselemente notwendigen Initialkräfte gering, da jeweils nur die einzelnen Bremselemente geschwenkt werden. Weiter kann eine Abmessung der Fangvorrichtung optimiert werden da die Bremselemente parallel zueinander auf derselben Achse angeordnet sind. Eine Bauhöhe wird deswegen minimal.

Bevorzugt sind die beiden Bremselemente beziehungsweise das erste Bremselement und das zweite Bremselement derart miteinander gekoppelt, dass sie sich innerhalb eines vorbestimmten Verschiebewinkels gegeneinander frei verdrehen können. Damit kann sich eine Bremsrichtung selbsttätig nur anhand einer Fahrrichtung einstellen.

Bevorzugt sind das erste Bremselement und/oder das zweite Bremselement aus der Grundposition in eine erste Bremsposition derart schwenkbar, dass das erste Bremselement und/oder das zweite Bremselement in Kontakt mit der Führungsschiene und/oder der Bremsschiene steht.

Im Sinne der vorliegenden Anmeldung findet im Wesentlichen kein Abbremsen und Festhalten statt, wenn das erste Bremselement und/oder das zweite Bremselement in der ersten Bremsposition in Kontakt mit der Führungsschiene und/oder der Bremsschiene steht.

Bevorzugt sind das erste Bremselement und/oder das zweite Bremselement durch Reibschluss mit der Führungsschiene und/oder der Bremsschiene aus der ersten Bremsposition in eine zweite Bremsposition schwenkbar.

Dies hat den Vorteil, dass mittels einer einfachen Schwenkbewegung zumindest eines Bremselements, welches in Kontakt mit der Führungsschiene und/oder der Bremsschiene steht, dieses aus der ersten Bremsposition in eine zweite Bremsposition bringbar ist, was konstruktiv einfach realisierbar ist. Durch die Relativbewegung zwischen Führungsschiene und/oder Bremsschiene und dem entsprechenden Bremselement kann nun ein weiteres Schwenken des Bremselements erfolgen, wodurch die Bremswirkung der Fangvorrichtung vergrössert wird. Besonders vorteilhaft ist hierbei, dass dieses weitere Schwenken direkt abhängig von der Richtung der Relativbewegung ist. Diese Richtung entscheidet somit, welches der beiden Bremselemente in die finale zweite Bremsposition geschwenkt wird. Damit kann mittels der Formgebung der Bremselemente eine Bremskraft für Abwärts- und Aufwärtsfahrt individuell vorgegeben werden.

Insbesondere kann ein Lösen der Fangvorrichtung durch ein Zurückschwenken des ersten Bremselements und/oder des zweiten Bremselements durch Reibschluss mit der Führungsschiene und/oder der Bremsschiene aus der zweiten Bremsposition in die erste Bremsposition erfolgen. Dies entspricht insbesondere einer entgegengesetzten Relativbewegung bezüglich der Relativbewegung beim Schwenken des entsprechenden Bremselements aus der ersten Bremsposition in die zweite Bremsposition. Dies hat den Vorteil, dass das Lösen der Fangvorrichtung durch Schwenken des entsprechenden Bremselements aus der zweiten Bremsposition in die erste Bremsposition konstruktiv einfach und zuverlässig erfolgen kann, da beispielsweise keine zusätzliche Rückstelleinrichtung notwendig ist. Aus der ersten Bremsposition kann das entsprechende Bremselement in die Grundposition durch ein entsprechendes Zurückschwenken gebracht werden.

Bevorzugt ist die Steuerplatte aus der Bremsposition in die Ruheposition durch Schwenken des ersten Bremselements und/oder des zweiten Bremselements aus der ersten Bremsposition in die zweite Bremsposition bewegbar. Mit anderen Worten wird durch ein Schwenken eines der Bremselemente von der ersten Bremsposition in die zweite Bremsposition die Steuerplatte aus der Bremsposition in die Ruheposition zurückbewegt.

Dies hat den Vorteil, dass einerseits das erste und /oder das zweite Bremselement, durch die Positionierung der Steuerplatte von ihrer Ruheposition in die Bremsposition, in die erste Bremsposition bewegt werden. Andererseits wird, durch die anschliessende durch den Reibschluss mit der Führungsschiene und/oder der Bremsschiene bewirkte Weiterbewegung des ersten Bremselements oder des zweiten Bremselements, die Steuerplatte von ihrer Bremsposition in die Ruheposition zurückbewegt. In der Grundposition kann die Steuerplatte beispielsweise mittels der Arretiereinrichtung wieder gehalten werden. Die Arretiereinrichtung kann beispielsweise als abschaltbarer Elektromagnet ausgebildet sein. Somit hält der Elektromagnet die Steuerplatte in der Ruheposition. Im Bedarfsfall wird der Elektromagnet abgeschaltet und die Steuerplatte wird in die Bremsposition verschoben, wobei sie die Bremselemente in die erste Bremsposition bewegt. Abhängig von der Verfahrrichtung des Fahrkörpers wird das entsprechende Bremselement in die zweite Bremsposition bewegt, wodurch die Führungs- oder Bremsschiene geklemmt und der Fahrkörper abgebremst wird. Gleichzeitig, beim Verschieben des entsprechenden Bremselements von der ersten in die zweite Bremsposition, kann wie beschrieben die Steuerplatte zurück zum Elektromagnet bewegt werden. Dies ist besonders vorteilhaft, da nun zum Halten der Steuerplatte in der Ruheposition lediglich der Elektromagnet eingeschaltet werden kann. Er benötigt keine weitere Rückholenergie, was die konstruktive Ausgestaltung der Fangvorrichtung weiter vereinfacht und diese kostengünstiger macht.

Bevorzugt nimmt das erste Bremselement oder das zweite Bremselement das andere der beiden Bremselemente nach einem Verschwenken um den vorbestimmten Verschiebewinkel mit. Vorteilhafterweise wird dabei dieses andere der beiden Bremselemente im Wesentlichen in seine Grundposition zurückgedreht, wodurch gleichzeitig dieses andere der beiden Bremselemente die Steuerplatte aus der Bremsposition in die Ruheposition zurückbewegt oder zurückdrückt. Dadurch befindet sich die Steuerplatte wieder in ihrer Ruheposition und die Arretiereinrichtung kann die Steuerplatte einfach wieder halten.

Bevorzugt weist dass das erste Bremselement oder das zweite Bremselement einen Mitnehmer auf und das andere der beiden Bremselemente weist eine Mitnahmekulisse auf. Der Mitnehmer, beispielsweise ein im ersten Bremselement angeordneter Zapfen, ragt in die Mitnahmekulisse des anderen der beiden Bremselemente hinein. Die Mitnahmekulisse ist dabei beispielsweise ein bogenförmiger Schlitz im zweiten Bremselement, wobei die Bogenlänge entsprechend dem vorbestimmten Verschiebewinkel ausgeführt ist. Innerhalb der Abmessungen der Mitnahmekulisse beziehungsweise innerhalb des vorbestimmten Verschiebewinkels können sich die beiden Bremselemente somit frei gegeneinander verdrehen. Damit kann das andere der beiden Bremselemente durch das Einziehen des ersten beziehungsweis des zweiten Bremselements in seine Ruhepostion zurückgeschwenkt werden, wodurch auf einfach Art und Weise auch die Steuerplatte wieder in die Ruhepostion bewegt wird.

Bevorzugt ist das erste Bremselement und/oder das zweite Bremselement als Exzenterscheibe ausgebildet. Dies ermöglicht vorteilhaft eine kompakte und einfache Bauweise der Fangvorrichtung.

Unter einer Exzenterscheibe wird im Sinne der vorliegenden Anmeldung eine Scheibe mit beliebiger äusserer Kontur verstanden, die schwenkbar um eine Achse ausserhalb des geometrischen Mittelpunkts gelagert ist. Beispielsweise kann eine entsprechend gelagerte Kurvenscheibe eine Exzenterscheibe im Sinne der vorliegenden Anmeldung sein.

Bevorzugt ist die Exzenterscheibe auf der der Führungsschiene und/oder der Bremsschiene zugewandten Seite abschnittsweise gekrümmt. Insbesondere ist der Abschnitt gekrümmt, der in der ersten Bremsposition mit der Führungsschiene und/oder der Bremsschiene in Kontakt steht. Besonders bevorzugt ist der Radius der Exzenterscheibe zunehmend bezogen auf die Richtung der Schwenkung von der ersten in die zweite Bremsposition. Dies hat den Vorteil, dass durch den Reibschluss zwischen Exzenterscheibe im gekrümmten Bereich und der Führungsschiene und/oder Bremsschiene die Exzenterscheibe zuverlässig in die zweite Bremsposition schwenkbar ist zur Erzielung der gewünschten Bremswirkung.

Bevorzugt ist die Exzenterscheibe auf der der Führungsschiene und/oder der Bremsschiene zugewandten Seite abschnittsweise eben. Insbesondere ist der Abschnitt eben, der in der zweiten Bremsposition mit der Führungsschiene und/oder der Bremsschiene in Kontakt steht. Dies hat den Vorteil, dass eine möglichst grosse Kontaktfläche zwischen Exzenterscheibe und Führungsschiene und/oder Bremsschiene ermöglicht wird zur Erzielung einer hohen Bremswirkung durch die Fangvorrichtung.

Insbesondere weist die Exzenterscheibe einen ersten gekrümmten Abschnitt und einen zweiten ebenen Abschnitt auf. Über den Bereich des ersten gekrümmten Abschnitts kann die Fangvorrichtung gespannt werden und bei Erreichen des zweiten, ebenen Abschnitts steht die möglichst grosse Kontaktfläche zum Bremsen zur Verfügung. Gleichzeitig kann durch die ebene Fläche ein Weiterdrehen der Exzenterscheibe gestoppt werden. Alternativ kann natürlich auch eine durchgehend gekrümmte Exzenterscheibe verwendet werden. Hierbei kann die Bremsposition durch einen Anschlag definiert sein, der ein Weiterdrehen der Exzenterscheibe verhindert. Diese Alternative kann bei kleinen Lasten oder bei kleinen Geschwindigkeiten von Vorteil sein, da eine Bremsbelastung entsprechend der kleinen Last oder eines geringen Bremswegs gering ist.

Bevorzugt ist die Exzenterscheibe auf der der Führungsschiene und/oder der Bremsschiene abgewandten Seite derart ausgestaltet, dass durch ein Schwenken, insbesondere von der ersten Bremsposition in die zweite Bremsposition, der Exzenterscheibe eine Rückstellkraft auf die Steuerplatte ausübbar ist zur Bewegung der Steuerplatte in die Ruheposition.

Bevorzugt weist die Steuerplatte eine derartige Kontaktfläche oder Steuernasen auf, dass beim Bewegen der Steuerplatte in die Bremsposition die Exzenterscheibe in die erste Bremsposition schwenkbar ist und die Rückstellkraft auf die Steuerplatte beim Schwenken der Exzenterscheibe in die zweite Bremsposition ausübbar ist, beziehungsweise die Rückstellkraft auf die Steuerplatte beim Schwenken durch die Mitnahme der zweiten Exzenterscheibe erfolgt.

Diese Ausgestaltung von Exzenterscheibe und Steuerplatte hat den Vorteil, dass die Rückstellung der Steuerplatte in die Ruheposition beim Schwenken der Exzenterscheibe in die zweite Bremsposition durch mechanische Interaktionen zwischen den beiden Exzenterscheiben und der Steuerplatte erzielbar ist.

Beispielsweise kann die Aussenfläche der Exzenterscheibe in der zweiten Bremsposition ausgehend von der Schwenkachse auf der der Führungsschiene und/oder Bremsschiene zugewandten Seite einen grösseren Abstand haben als auf der der Führungsschiene und/oder Bremsschiene abgewandten Seite. Die abgewandte Seite der Exzenterscheibe drückt dabei auf die Steuerplatte., Dadurch lässt sich vorteilhaft eine kompakte Bauweise der Fangvorrichtung erreichen. Durch entsprechende Ausgestaltung der Kontur der Steuerplatte, die mit den Exzenterscheiben wechselwirkt, kann die Bewegung der Steuerplatte in die Ruheposition erreicht werden. Als Kontaktfläche kann die Steuerplatte auf der der Exzenterscheibe zugewandten Seite beispielsweise eine keilförmige Oberfläche aufweisen oder sie kann mit Steuernasen versehen sein, mit der die der Führungsschiene und/oder Bremsschiene abgewandte Seite der Exzenterseite zusammenwirken kann. Dadurch wird beim Schwenken der Exzenterscheibe in die zweite Bremsposition die Steuerplatte entsprechend in die Ruheposition zurückbewegt..

Insbesondere ist die keilförmige Oberfläche der Steuerplatte für jedes Bremselement so ausgestaltet, dass eine gewünschte Schwenkung in die erste Bremsposition des ersten und zweiten Bremselements erfolgen kann. Beispielsweise kann die keilförmige Oberfläche für das erste Bremselement in einer ersten Richtung angeordnet sein und für das zweite Bremselement in einer zweiten Richtung, die der ersten Richtung im Wesentlichen entgegengesetzt ist.

Bevorzugt weist die Fangvorrichtung eine erste Bremsfläche des ersten Bremselements kleiner als eine zweite Bremsfläche des zweiten Bremselements auf. Insbesondere beträgt die Bremsfläche des ersten Bremselements höchstens 75% und weiter insbesondere höchstens 60% der zweiten Bremsfläche. Insbesondere weist das erste Bremselement eine erste Bremsfläche entsprechend etwa 50% der zweiten Bremsfläche des zweiten Bremselements auf.

Dies hat den Vorteil einer kostengünstigen Ausgestaltung der Fangvorrichtung, da bei einer Abbremsung des Fahrkörpers in einer Aufwärtsrichtung kleinere Bremskräfte als bei einer Abbremsung in Abwärtsrichtung benötigt werden. Das ist durch entsprechende Anpassung der Bremsflächen des ersten Bremselements und des zweiten Bremselements realisierbar.

Insbesondere wird die Bremsfläche der Bremselemente durch den ebenen Abschnitt der Exzenterscheiben gebildet.

Bevorzugt wird die Bremsfläche durch die Dicke der Bremselemente und insbesondere der Exzenterscheiben bestimmt. Beispielsweise kann die Dicke des ersten Bremselements 50% der Dicke des zweiten Bremselements betragen, wodurch die erste Bremsfläche 50% der zweiten Bremsfläche beträgt.

Bevorzugt umfasst das zweite Bremselement zwei Bremsteile mit insbesondere im Wesentlichen gleicher Bremsfläche, wobei das erste Bremselement eine erste Bremsfläche im Wesentlichen gleich einem der Bremsteile des zweiten Bremselements aufweist. Dies hat den Vorteil, dass beispielsweise identische Bremsteile für das Abbremsen in Aufwärtsrichtung und Abwärtsrichtung verwendbar sind und dass jeweils nur die Anzahl der Bremsteile für die entsprechende Richtung zu wählen ist. Das vereinfacht die Handhabung und zudem wird die Lagerhaltung vereinfacht, da gleiche Bremsteile verwendbar sind, was weiter kostengünstig ist. Beispielsweise können die Bremsteile als Exzenterscheiben oder andere Bremsscheiben ausgebildet sein.

Insbesondere ist das erste Bremselement zwischen den zwei Bremsteilen des zweiten Bremselements angeordnet. Dies hat den Vorteil, dass die Stabilität und Bremswirkung der Fangvorrichtung verbessert wird, was die Fangvorrichtung zuverlässiger im Betrieb macht.

Bevorzugt ist an und/oder in der Fangvorrichtung zumindest ein Sensor zur Positionsüberwachung und/oder Zustandsüberwachung zumindest des ersten Bremselements, des zweiten Bremselement oder der Steuerplatte oder beliebigen Kombinationen daraus angeordnet. Dies hat den Vorteil, dass beispielsweise ein Verschleiss oder ein Auftreten von Fehlfunktionen führzeitig erkennbar ist, was den Betrieb noch zuverlässiger macht. Die Aufzugsanlage kann beispielsweise automatisch stillgesetzt werde, wenn die Steuerplatte ihre Ruheposition verlässt.

Die "Zustandsüberwachung" kann bei entsprechender Ausgestaltung unter anderem zur Überwachung des Verschleisses der Bremselemente, der auftretenden Bremskräfte sowie auch der Geschwindigkeit der Schwenkung der Bremselemente oder beliebigen Kombinationen daraus verwendet werden.

Bevorzugt sind das erste Bremselement und/oder das zweite Bremselement in Richtung der Steuerplatte vorgespannt. Insbesondere erfolgt die Vorspannung mittels zumindest einer Feder. Dies hat den Vorteil, dass in der Ruheposition der Steuerplatte gewährleistet wird, dass die Bremselemente nicht ungewollt in Richtung der Führungsschiene und/oder Bremsschiene geschwenkt werden und ungewollt die Fangvorrichtung ausgelöst wird. Die Feder kann als Zugfeder ausgeführt sein, welche das erste Bremselement und/oder das zweite Bremselement in Richtung der Grundposition vorspannt. Anstelle der Zugfeder sind auch Spiralfedern oder magnetische Rückzugsystem möglich.

Ein weiterer Aspekt betrifft eine Aufzugsanlage umfassend eine Fangvorrichtung, wie vorstehend beschrieben.

Ein zusätzlicher Aspekt betrifft ein Verfahren zum bedarfsgemässen Abbremsen und Festhalten eines Fahrkörpers einer Aufzugsanlage mittels einer Fangvorrichtung. Insbesondere wird vorzugsweise eine Fangvorrichtung wie oben beschrieben verwendet. Die Fangvorrichtung weist eine Steuerplatte zur Positionierung des Bremskörpers relativ zu der Führungsschiene und/oder der Bremsschiene auf. Der Bremskörper umfasst ein erstes Bremselement und ein zweites Bremselement. Das erste Bremselement ist im Wesentlichen nur für ein Abbremsen bei Verfahren des Fahrkörpers entlang der Führungsschiene in einer Aufwärtsrichtung ausgestaltet. Das zweite Bremselement ist im Wesentlichen nur für ein Abbremsen bei Verfahren des Fahrkörpers entlang der Führungsschiene in einer zweiten, der Aufwärtsrichtung entgegengesetzten Abwärtsrichtung ausgestaltet. Das Verfahren umfasst den Schritt des Abbremsens und/oder Festhaltens des Fahrkörpers durch Positionieren des ersten und/oder zweiten Bremselements an der Führungsschiene und/oder der Bremsschiene. Dabei wird vorzugsweise das erste Bremselement und das zweite Bremselement mittels der Steuerplatte zur Führungs- bzw. zur Bremsschiene zugestellt und in eine erste Bremsposition gebracht. Beim Verfahren des Fahrkörpers entlang der Führungsschiene in der Aufwärtsrichtung wird das erste Bremselement, unabhängig vom zweiten Bremselement, von der ersten Bremsposition in eine zweite Bremsposition gebracht. Umgekehrt wird beim Verfahren des Fahrkörpers entlang der Führungsschiene in einer Abwärtsrichtung das zweite Bremselement, unabhängig vom ersten Bremselement, von der ersten Bremsposition in die zweite Bremsposition gebracht.

In einer Anwendung ist eine derartige Fangvorrichtung zum Aufrüsten und/oder Umrüsten einer Aufzugsanlage benutzt. Dies beinhaltet den Schritt des Installierens einer Fangvorrichtung wie oben beschrieben an und/oder in der Aufzugsanlage zur Herstellung einer Aufzugsanlage wie oben beschrieben.

Weitere Merkmale und Vorteile der Erfindung werden nachfolgend anhand von Ausführungsbeispielen zum besseren Verständnis näher erläutert, ohne dass die Erfindung auf die Ausführungsbeispiele zu beschränken ist. Es zeigen:
- Figur 1:: Schematische Darstellung einer Aufzugsanlage mit einer erfindungsgemässen Fangvorrichtung;
- Figuren 2-7:: schematische Darstellungen einer erfindungsgemässen Fangvorrichtung in sequentiellen Betriebszuständen;
- Figur 8:: geschnittene Seitenansicht eines Bremskörpers der erfindungsgemässen Fangvorrichtung;
- Figuren 9-12:: perspektivische Ansicht einer Ausführung einer erfindungsgemässen Fangvorrichtung in sequentiellen Betriebszuständen;
- Figur 13:: Frontansicht der Fangvorrichtung gemäss Figur 13.

In Figur 1 ist in schematischer Darstellung eine Aufzugsanlage 2 mit einem Fahrkörper 3 umfassend eine erfindungsgemässe Fangvorrichtung 1 zum bedarfsgemässen Abbremsen und Festhalten des Fahrkörpers 3 gezeigt. Die Aufzugsanlage 2 umfasst einen Aufzugsschacht 5, in dem eine Führungsschiene 4 angeordnet ist, entlang der der Fahrkörper 3 in einer Aufwärtsrichtung a oder einer Abwärtsrichtung b bewegbar ist. Der Fahrkörper 3 ist mittels einer aus Seilen gebildeten Trageinrichtung 16 im Aufzugsschacht 5 aufgehängt. Mittels eines Antriebs 15, der durch die Trageinrichtung 16 mit dem Fahrkörper 3 in Wirkverbindung steht, ist eine Bewegung des Fahrkörpers 3 in der Aufwärtsrichtung a und/oder der Abwärtsrichtung b möglich. Bei der dargestellten Aufzugsanlage 2 ist der Fahrkörper 3, vielfach eine Aufzugskabine, vollumfänglich vom Antrieb 15 getragen. In der Regel befindet sich, in der Form eines Gegengewichts, ein weiterer Fahrkörper im Aufzugsschacht, welcher sich entgegengesetzt zum Farbkörper 3 bewegt und welcher entsprechend am entgegengesetzten Ende der Trageinrichtung 16 befestigt ist.

Die an dem Fahrkörper 3 angebrachte Fangvorrichtung 1 ist so ausgebildet, dass bei Bedarf wie beispielsweise einem Versagen der Trageinrichtung 16 oder bei Stromausfall der Fahrkörper abgebremst und festgehalten werden kann. Hierfür wird eine Bremswirkung durch die Fangvorrichtung 1 in Wechselwirkung mit der Führungsschiene 4 erzielt. Die Führungsschiene 4 kann gegebenenfalls auch als Bremsschiene ausgebildet sein. Alternativ ist auch die Anordnung einer zusätzlichen Bremsschiene zur Führungsschiene denkbar, um beispielsweise den Fahrkörper 3 nur in bestimmten Abschnitten im Aufzugsschacht 5 mittels der Fangvorrichtung 1 abzubremsen. An der Fangvorrichtung 1 ist ein Sensor 12 zur Positionsüberwachung und/oder Zustandsüberwachung der Fangvorrichtung 1 angeordnet. Mit dem Sensor 12 kann die Bremswirkung der Fangvorrichtung 1 beispielsweise mit einem Sollwert verglichen werden, womit sich eine Zustandsüberwachung der Fangvorrichtung erreichen lässt. Der Sensor 12 kann selbstverständlich auch an anderer Stelle am Fahrkörper angeordnet sein.
Der Sensor 12 kann auch lediglich ein Schaltelement sein, welches eine Arbeitsstellung der Fangvorrichtung überwacht und beispielsweise die Aufzugsanlage stillsetzt, wenn die Fangvorrichtung betätigt ist.

Von hier an und im Folgenden werden gleiche Referenzzeichen für gleiche Merkmale in allen Figuren verwendet und werden deshalb nur bei Bedarf erneut erläutert.
In den Figuren 2-7 ist schematisch in einer Seitenansicht die erfindungsgemässe Fangvorrichtung 1 in sequenziell aufeinanderfolgenden Betriebszuständen dargestellt. Zum besseren Verständnis ist die Fangvorrichtung 1 in der Zusammenwirkung mit der Führungsschiene 4 dargestellt, obwohl die Führungsschiene 4 kein Bestandteil der Fangvorrichtung 1 ist.

Die Fangvorrichtung 1 weist einen Träger 22 auf. Der Träger 22 bildet eine gehäuseähnliche, tragfähige Struktur zur Aufnahme von Spannkräften der Fangvorrichtung. Eine Achse 9 ist fest im Träger 22 angeordnet. Weiter beinhaltet die Fangvorrichtung 1 einen zweistöckigen Bremskörper, umfassend ein erstes Bremselement 7 sowie ein zweites Bremselement 8. Die beiden Bremselemente sind als Exzenterscheiben ausgebildet und schwenkbar auf der gemeinsamen Achse 9 angeordnet. Eine Steuerplatte 6 ist verschiebbar, zwischen einer Ruheposition r und einer Bremsposition e, im oder am Träger 22 angeordnet. Die Steuerplatte 6 weist eine Oberfläche 19 als äussere Kontaktfläche auf. Die Oberfläche 19 steht in einer Wechselwirkung mit den Bremselementen 7, 8. Im Träger 22 sind weiter ein Elektromagnet 17 und Druckfedern 18 angeordnet. Der Elektromagnet 17 hält die Steuerplatte 6, gegen eine Kraft der Druckfedern 18, in der Ruheposition r. Weiter zieht eine Feder 23 das zweite Bremselement 8 elastisch gegen die Steuerplatte 6, bzw. gegen die Oberfläche 19 der Steuerplatte 6. Das zweite Bremselement 8 befindet sich so in der Grundposition g. Sinngemäss gleich ist ebenso das erste Bremselement 7 durch eine Feder (nicht dargestellt) in der Grundposition g gehalten.

Auf der dem ersten und zweiten Bremselement 7, 8 abgewandten Seite der Führungsschiene 4 ist auf oder im Träger 22 ein Gegenbremskörper 13 angeordnet. Der Gegenbremskörper 13 ist mittels Tellerfedern 14 im Träger 22 abgestützt und gegen die Führungsschiene 4 pressbar, so dass eine Bremswirkung durch die Fangvorrichtung 1 erzielbar ist. Eine Anpresskraft des Bremskörpers 13 an die Führungsschiene 4 ist beispielsweise durch Auswahl der Vorspannung der Tellerfedern einstellbar.

Das erste Bremselement 7 weist eine erste Bremsfläche 10 auf und befindet sich in der Grundposition g. Das zweite Bremselement 8 weist eine zweite Bremsfläche 11 auf und befindet sich ebenfalls in der Grundposition g. Die Bremsfläche 11 ist grösser als die Bremsfläche 10, was jedoch in den Figuren 2-6 nicht sichtbar ist.

Der mit b gekennzeichnete Pfeil kennzeichnet die Relativbewegung zwischen dem Fahrkörper, an dem die Fangvorrichtung 1 angeordnet ist und der Führungsschiene 4. Der Fahrkörper wird in Abwärtsrichtung b bewegt, was in den Figuren 2-6 als Bewegung der Führungsschiene 4 dargestellt ist. Es ist also ein relativ zur Fangvorrichtung 1 festes Koordinatensystem gewählt worden.

Die Steuerplatte 6 befindet sich in Fig. 2 in der Ruheposition r und wird mittels des abschaltbaren Elektromagneten 17 in der Ruheposition r gehalten. Zudem sind an der Steuerplatte 6 die Druckfedern 18 angeordnet, mittels denen nach Abschalten des Elektromagneten 17 die Steuerplatte 6 in eine Bremsposition e bewegbar ist. Die Bremselemente 7, 8 und auch der Gegenbremskörper 13 weisen zur Führungsschiene 4 einen Spalt auf, so dass der Fahrkörper frei entlang der Führungsschienen bewegbar ist.

In Figur 3 ist die Fangvorrichtung 1 in einem ersten Betriebszustand dargestellt, in dem der Elektromagnet 17 abgeschaltet ist und die Steuerplatte 6 mittels der Druckfedern 18 in die Bremsposition e gebracht wurde. Durch das Zusammenwirken der keilförmigen Oberflächenabschnitte der Oberfläche 19 der Steuerplatte 6 und einer rückseitigen Form des ersten Bremselements 7 und des zweiten Bremselements 8 werden die beiden Bremselemente 7, 8 gegengerichtet um die Achse 9 geschwenkt. Dadurch werden ein jeweils gekrümmter Bereich der als Exzenterscheiben ausgebildeten Bremselemente 7, 8 mit der Führungsschiene 4 in Kontakt gebracht. Die beiden Bremselemente 7, 8 befinden sich nun in einer ersten Bremsposition s. Sie werden mit einer durch die Druckfedern 18 bestimmten Anpresskraft an die Führungsschienen angedrückt.

Wie in Figur 4 dargestellt, wird durch den Kontakt zwischen Führungsschiene 4 und den beiden Bremselementen 7. 8 mittels Reibschluss durch die Relativbewegung der Führungsschiene 4 eines der beiden Bremselemente 7, 8 weiter geschwenkt. Im Beispiel wird, abhängig von der Richtung der Relativbewegung, das zweite Bremselement 8 weiter geschwenkt. Dabei verliert wegen der exzenterähnlichen Form der Bremselemente das erste Bremselement 7 den Kontakt zur Führungsschiene 4 und es wird von seiner Feder (nicht dargestellt) zur Steuerplatte zurückgezogen. Bedingt durch die Ausgestaltung und Anordnung des zweiten Bremselements 8 und der Oberfläche 19 der Steuerplatte 6 wird die Steuerplatte 6 gleichzeitig in Richtung u in die Ruheposition r zurückbewegt.

In Figur 5 ist die Schwenkung des zweiten Bremselements in eine zweite Bremsposition z abgeschlossen, wodurch die zweite Bremsfläche 11 in Kontakt mit der Führungsschiene 4 gebracht wurde. Das Bremselement 8 hat während des Spannens in die zweite Bremsposition z den Träger 22 zusammen mit dem Gegenbremsbelag 13 zur Führungsschienen zugezogen und die Tellerfedern 14 gespannt, so dass eine gewünschte Bremskraft aufgebaut werden konnte. Die Bremselemente 7, 8 sind vorzugsweise mittels Endanschlägen zum Träger 22 versehen, so dass ein Weiterdrehen der Bremselemente 7, 8 bei Erreichen der zweiten Bremsposition z verhindert wird.

Zudem wurde während dem Spannen des zweiten Bremselements 8 in die zweite Bremsposition z die Steuerplatte 6 in die Ruheposition r bewegt und steht wieder in Kontakt mit dem Elektromagneten 17. Die Druckfedern 18 sind wieder vorgespannt. Der Elektromagnet 17 ist im Wesentlichen parallel zur Wirkung der Rückstellkraft u nachgiebig angeordnet, sodass ein Überdrücken ermöglicht wird, um einen Kontakt zwischen Steuerplatte 6 und Elektromagnet 17 bei der Rückstellung zu gewährleisten.

Wie in Figur 6 dargestellt, wird nach dem Abbremsen bzw. Festhalten des Fahrkörpers mittels der Fangvorrichtung 1 der Fahrkörper in einer Aufwärtsrichtung a bewegt, was auch hier durch ein Bewegen der Führungsschiene 4 dargestellt ist. Hierdurch erfolgt eine Rückstellung des zweiten Bremselements 8 in die erste Bremsposition s und somit ein Lösen der Fangvorrichtung 1. Spätestens bei Erreichen der ersten Bremsposition s oder besser bereits vorher wird der Elektromagnet 17 eingeschaltet, um die Steuerplatte in der Ruheposition r zu halten.

Wie in Figur 7 dargestellt, wird das zweite Bremselement 8 in die Grundposition g zurückgeschwenkt, was durch die Feder 23 erzielbar ist. Die Fangvorrichtung ist wieder in ihre Ursprungsposition, entsprechend der Figur 2, zurückgestellt.

In Figur 8 ist in einer Schnittdarstellung durch die Achse ein Ausschnitt der Fangvorrichtung 1 dargestellt. Die Achse 9 ist als Bestandteil des Trägers 22 ausgeführt. An der Achse 9 sind wiederum das erste Bremselement 7 und das zweite Bremselement 8 angeordnet. Die beiden Bremselemente 7, 8 sind mehrstöckig, mittels einer Befestigungsscheibe 21 auf der Achse 9 gehalten. Das erste Bremselement 7 weist eine erste Bremsfläche 10 auf, die ca. 50% der zweiten Bremsfläche 11 des zweiten Bremselements 8 beträgt. Das erste Bremselement 7 ist zwischen den beiden Bremsteilen des zweiten Bremselements 8 angeordnet. Die Bremsteile weisen alle eine Dicke w von 9 bis 12 mm auf. Die Achse 9 ist dimensioniert um die beim Spannen der Bremselemente 7, 8 in die zweite Bremsposition entstehenden Spannkräfte zu übernehmen.

Die Fangvorrichtung 1 weist zudem Gleitlager 20 auf, mittels der die Bremselemente schwenkbar sind wie vorstehend beschrieben.

In den Figuren 9 bis 12 ist eine weitere detaillierte Ausführung einer erfindungsgemässen Fangvorrichtung 1 wiederum in sequenziell aufeinanderfolgenden Betriebszuständen dargestellt. Gleichwirkende Teile sind auch in diesen Figuren mit gleichen Bezugszeichen wie sie in den vorangehenden Figuren verwendet wurden versehen. In den Figuren ist die Fangvorrichtung 1 ohne Führungsschiene 4 dargestellt. Die Fangvorrichtung 1 umfasst wiederum den Träger 22 der das Gehäuse der Fangvorrichtung bildet und welches ausgelegt ist um resultierende Bremskräfte auf den Fahrkörper der Aufzugsanlage zu übertragen. Der Träger 22 ist im Beispiel mehrteilig ausgeführt. Am Träger 22 ist die Achse 9 angeordnet, welche zur Aufnahme des ersten Bremselements 7 und des zweiten Bremselements 8 dient. Die beiden Bremselemente 7, 8 sind über geeignete Lagerelemente, vorzugsweise einer Gleitlagerbüchse schwenkbar auf der Achse 9 gelagert und gegen ein seitliches Rutschen gesichert. Die beiden Bremselemente sind parallel nebeneinander angeordnet. In diesem Ausführungsbeispiel beinhaltet das erste Bremselement 7 eine bogenförmige Vertiefung, welche eine Mitnahmekulisse 25 bildet. Im zweiten Bremselement 8 ist ein Mitnehmer 26 in der Form eines Stiftbolzens angeordnet, welcher in die Mitnahmekulisse 25 des ersten Bremselements hineinragt. Im Beispiel ist die Mitnahmekulisse 25 derart bemessen, dass die beiden Bremselement gegeneinander um einen entsprechend vorbestimmten Verschiebewinkel 27 von etwa plus-/minus 90 Grad verdreht werden können. Eine Grösse des vorbestimmten Verschiebewinkels 27 ergibt sich aus einer Gestaltung der Bremselemente 7, 8. Im vorliegenden Fall beträgt ein Drehwinkel der Bremselemente 7, 8 von der Grundposition g bis zur zweiten Bremsposition z etwa 90 Grad womit auch die Grösse des vorbestimmten Verschiebewinkels 27 bestimmt ist. Die beiden Bremselemente 7, 8 werden durch eine nicht dargestellte Federmechanik gegen die Steuerplatte 6 gezogen. Die Steuerplatte 6 beinhaltet eine erste Steuernase 67, welche mit einer Rückfläche des ersten Bremselements 7 zusammenwirkt und sie beinhaltet eine zweite Steuernase 68, welche mit einer Rückfläche des zweiten Bremselements 8 zusammenwirkt. Die Steuerplatte 6 wird durch den Elektromagneten 17, über eine entsprechende Magnethalteplatte 17.1 gegen die Kraft der Druckfedern 18 in der Ruheposition r gehalten. Der Sensor 12, in der Form eines Schalters überwacht die Ruheposition der Steuerplatte 6 und somit einen Betriebszustand der Fangvorrichtung.

Auf der dem ersten und zweiten Bremselement 7, 8 gegenüberliegenden Seite der Fangvorrichtung ist auf oder im Träger 22 wiederum analog zur vorhergehenden Lösung der Gegenbremskörper 13 angeordnet. Der Gegenbremskörper 13 ist mittels Tellerfedern 14 im Träger 22 abgestützt. Zwischen Bremselementen 7, 8 und dem Gegenbremskörper 13 ist die Führungsschiene 4 anordnungsbar und pressbar, so dass eine entsprechende Bremswirkung durch die Fangvorrichtung 1 erzielbar ist. Eine Anpresskraft des Bremskörpers 13 an die Führungsschiene 4 ist dabei beispielsweise durch Auswahl und Einstellung der Vorspannung der Tellerfedern einstellbar.

In Figur 9 befindet sich die Steuerplatte 6 in ihrer Ruheposition r. Der Elektromagnet ist bestromt. Das erste Bremselement 7 ist mittels einer Federmechanik (nicht dargestellt) an die Steuernase 67 gezogen und das zweite Bremselement 8 ist entsprechend zur Steuernase 68 gezogen. Die Bremselemente 7, 8 und die gesamte Fangvorrichtung 1 befindet sich in einer Grundposition g, so dass der Fahrkörper frei entlang der Führungsschienen bewegbar wäre. Ein Spalt zum Gegenbremskörper 13 ist entsprechend gross, so dass die Führungsschiene frei beweglich angeordnet werden kann.

In Figur 10 ist der Elektromagnet stromlos geschaltet und die Druckfeder 18 drückt die Steuerkurve 6 in Richtung der Bremselemente 7, 8. Dadurch verdreht die erste Steuernase 67 das erste Bremselement 7 von der Grundposition g in die erste Bremsposition s und gleichzeitig verdreht die zweite Steuernase 68 das zweite Bremselement 8 von der Grundposition g in dessen erste Bremsposition s. Die Verdrehung erfolgt bis die Bremselemente 7, 8 soweit verdreht sind, dass sie die Führungsschiene klemmen können. Der Sensor 12 detektiert das Zustellen der Steuerplatte 6 und kann ein entsprechendes Signal an eine Steuerung des Aufzugs geben.

Wegen der Klemmung der Bremselemente 7, 8 wird nun bei einer angenommenen Abwärtsbewegung der Fangvorrichtung in Bezug auf eine Führungsschiene das erste Bremselement 7 wie in Figur 11 ersichtlich in Gegenuhrrichtung weitergedreht und es spannt zunehmend die Fangvorrichtung wegen seiner vorzugsweise exzentrischen Form. Das zweite Bremselement 8 verbleibt in seiner ersten Bremsposition s und rutscht über den Fahrweg mit. Das Weiterdrehen des ersten Bremselement 7 erfolgt bis in einer Zwischenposition der Verdrehwinkel zwischen den beiden Bremselementen 7, 8 den vorbestimmten Verschiebewinkel 27, der durch das Zusammenspiel des Mitnehmers 26 und der Mitnahmekulisse 25 bestimmt ist, erreicht ist. Dieser Zustand ist in Figur 11 ersichtlich.

Durch die Weiterbewegung der Fangvorrichtung wird natürlich das erste Bremselement 7 wie in Figur 12 dargestellt weiterverdreht, bis seine als Bremsfläche ausgebildete im wesentlichen ebene Fläche an der Führungsschiene anliegt. Damit ist der maximale Arbeitspunkt beziehungsweise die zweite Bremsposition z des ersten Bremselements 7 erreicht. In Figur 13, welche eine Frontansicht der Fangvorrichtung in der Arbeitsposition gemäss Figur 12 darstellt, ist ersichtlich wie ein Spalt zwischen Gegenbremsbelag 13 und der Bremsfläche des ersten Bremselements minimal ist. Dies bedeutet, dass eine Führungsschiene, welche in diesem Zwischenraum angeordnet wäre maximal geklemmt würde wie es in den vorgängigen Figuren 2 bis 7 erläutert wurde.

Wie in den Figuren 12 und 13 ersichtlich, nimmt das erste Bremselement 7 mittels Mitnehmer 25 und Mitnehmerkulisse 26 das zweite Bremselement 8 mit und dreht dieses in die ursprüngliche Grundposition g zurück. Eine Rückseite des zweiten Bremselements drückt hierbei die Steuerplatte 6 in seine der Ruheposition r entsprechende Lage. Während demzufolge das erste Bremselement 7 durch seine Klemmwirkung zu Führungsschiene und Gegenbremsbelag ein Abbremsen des Fahrkörpers bewirkt, wird die Steuerplatte 6 mit dem Elektromagnet 17 bereits in eine der Ruheposition r entsprechende Lage gebracht.

Für ein Rücksetzen der Fangvorrichtung kann nun lediglich der Elektromagnet 17 wieder bestromt werden und die Fangvorrichtung 1 kann in einer Retourbewegung zurückgestellt werden wie es im Zusammenhang mit Figur 6 erläutert wurde.

In den vorgehenden Beispielen wurde die Funktion anhand einer Fahrtrichtung erläutert. Selbstverständlich ist für eine entgegengesetzte Fahrtrichtung der Funktionsablauf sinngemäss analog. Variationen von Bremskraftverläufen sind durch unterschiedliche Gestaltung der Bremselemente 7, 8 in der Form von Exzenterscheiben möglich oder selbstverständlich sind die Bremselemente 7, 8 variierbar wie beispielsweise im Zusammenhang mit Figur 8 erläutert.

Weitere in den Figuren 9 bis 13 ersichtliche Details wie beispielsweise Plombiereinrichtungen zum Sichern von Einstellungen der Tellerfedern 14 entsprechen üblichen Ausführungsformen von Fangvorrichtungen und sind nicht weiter erläutert.

## Patentansprüche

1. Fangvorrichtung (1) für eine Aufzugsanlage (2) mit mindestens einem Fahrkörper (3), welcher entlang einer Führungsschiene (4) und/oder einer Bremsschiene in einem Aufzugsschacht (5) verfahrbar angeordnet ist, wobei die Fangvorrichtung (1) zum bedarfsgemässen Abbremsen und Festhalten des Fahrkörpers (3) an der Führungsschiene (4) und/oder der Bremsschiene vorgesehen ist,
wobei die Fangvorrichtung (1) einen Bremskörper beinhaltet,
wobei der Bremskörper zumindest zweistückig ausgebildet ist und ein erstes Bremselement (7) und ein zweites Bremselement (8) umfasst,
wobei die beiden Bremselemente (7, 8) zumindest teilweise unabhängig voneinander bewegbar sind und das erste Bremselement (7) im Wesentlichen nur für ein Abbremsen und Festhalten bei Verfahren des Fahrkörpers (3) entlang der Führungsschiene (4) und/oder der Bremsschiene in einer Aufwärtsrichtung (a) ausgestaltet ist, wobei das zweite Bremselement (8) im Wesentlichen nur für ein Abbremsen und Festhalten bei Verfahren des Fahrkörpers (3) entlang der Führungsschiene (4) und/oder der Bremsschiene in einer Abwärtsrichtung (b) ausgestaltet ist, und
wobei das erste Bremselement (7) und das zweite Bremselement (8) um eine gemeinsame Achse (9) schwenkbar angeordnet sind,
**dadurch gekennzeichnet, dass** das erste Bremselement (7) und das zweite Bremselement (8) derart miteinander gekoppelt sind, dass sie sich innerhalb eines vorbestimmten Verschiebewinkel (27) gegeneinander frei verdrehen können.

2. Fangvorrichtung (1) nach Anspruch 1, **dadurch gekennzeichnet, dass** die Fangvorrichtung weiter eine Steuerplatte (6) zur Positionierung des Bremskörpers relativ zu der Führungsschiene (4) und/oder der Bremsschiene beinhaltet,
wobei die Steuerplatte (6) in einer Ruheposition (r) und einer Bremsposition (e) positionierbar ist, insbesondere mittels einer linearen Bewegung und/oder einer Schwenkbewegung, wobei die Steuerplatte (6) mittels eines insbesondere abschaltbaren Elektromagneten in der Ruheposition haltbar ist und dass die Steuerplatte mittels einer Druckfeder in die Bremsposition bewegbar ist.

3. Fangvorrichtung (1) nach Anspruch 2, **dadurch gekennzeichnet, dass** die Achse (9) auf der das erste Bremselement (7) und das zweite Bremselement (8) schwenkbar angeordnet sind an einem Träger (22) angeordnet ist und dass weiter die Steuerplatte (6) linear oder schwenkbewegbar am Träger (22) angeordnet ist, so dass die Steuerplatte (6) das erste Bremselement (7) und/oder das zweite Bremselement (8) relativ zu der Führungsschiene (4) und/oder der Bremsschiene positionieren kann, wobei das erste Bremselement (7) und/oder das zweite Bremselement (8) aus einer Grundposition (g) in eine erste Bremsposition (s) schwenkbar sind, derart, dass das erste Bremselement (7) und/oder das zweite Bremselement (8) in Kontakt mit der Führungsschiene (4) und/oder der Bremsschiene bringbar ist.

4. Fangvorrichtung (1) nach Anspruch 3, **dadurch gekennzeichnet, dass** das erste Bremselement (7) und/oder das zweite Bremselement (8) durch Reibschluss mit der Führungsschiene (4) und/oder der Bremsschiene aus der ersten Bremsposition (s) in eine zweite Bremsposition (z) schwenkbar ist, und
dass die Steuerplatte (6) aus der Bremsposition (e) in die Ruheposition (r) bewegbar ist durch Schwenken des ersten Bremselements (7) und/oder des zweiten Bremselements (8) aus der ersten Bremsposition (s) in die zweite Bremsposition (z).

5. Fangvorrichtung (1) nach Anspruch 4, **dadurch gekennzeichnet, dass** das erste Bremselement (7) oder das zweite Bremselement (8) das andere der beiden Bremselemente (7, 8), nach Verschwenken um den vorbestimmten Verschiebewinkel (27) mitnimmt und dieses andere der beiden Bremselemente (7, 8) im Wesentlichen in seine Grundposition (g) zurückgedreht wird und dadurch die Steuerplatte (6) aus der Bremsposition (e) in die Ruheposition (r) zurückbewegt.

6. Fangvorrichtung (1) nach einem der Ansprüche 1 bis 5, **dadurch gekennzeichnet, dass** das erste Bremselement (7) oder das zweite Bremselement (8) einen Mitnehmer (26) aufweist, welche in eine Mitnahmekulisse (25) des anderen der beiden Bremselemente (7, 8) ragt, so dass sie sich um den vorbestimmten Verschiebewinkel (27) gegeneinander frei verdrehen können.

7. Fangvorrichtung (1) nach einem der Ansprüche 1 bis 6, **dadurch gekennzeichnet, dass** das erste Bremselement (7) und/oder das zweite Bremselement (8) als Exzenterscheibe ausgebildet ist.

8. Fangvorrichtung (1) nach Anspruch 7, **dadurch gekennzeichnet, dass** die Exzenterscheibe auf der der Führungsschiene (4) und/oder der Bremsschiene zugewandten Seite abschnittsweise gekrümmt ist, insbesondere der Abschnitt, der in der ersten Bremsposition (s) mit der Führungsschiene (4) und/oder der Bremsschiene in Kontakt steht und dass die Exzenterscheibe auf der der Führungsschiene (4) und/oder der Bremsschiene zugewandten Seite abschnittsweise eben ist, insbesondere der Abschnitt, der in der zweiten Bremsposition (z) mit der Führungsschiene (4) und/oder der Bremsschiene in Kontakt steht.

9. Fangvorrichtung (1) nach einem der Ansprüche 2 bis 8, **dadurch gekennzeichnet, dass** die Steuerplatte (6) eine erste Steuernase (67) aufweist, welche das erste Bremselement (7) ansteuert und die Steuerplatte (6) eine zweite Steuernase (68) aufweist, welche das zweite Bremselement (8) ansteuert.

10. Fangvorrichtung (1) nach einem der Ansprüche 1 bis 9, **dadurch gekennzeichnet, dass** eine erste Bremsfläche (10) des ersten Bremselements (7) kleiner als eine zweite Bremsfläche (11) des zweiten Bremselements (8) ist, wobei insbesondere die erste Bremsfläche (10) höchstens 75% und weiter insbesondere höchstens 60% der zweiten Bremsfläche (11) beträgt.

11. Fangvorrichtung (1) nach Anspruch 10, **dadurch gekennzeichnet, dass** das zweite Bremselement (8) zwei Bremsteile, insbesondere Exzenterscheiben, mit insbesondere im Wesentlichen gleicher Bremsfläche umfasst, wobei das erste Bremselement (7) eine erste Bremsfläche im Wesentlichen gleich einem der Bremsteile des zweiten Bremselements (8) aufweist, und wobei insbesondere das erste Bremselement (7) zwischen den zwei Bremsteilen des zweiten Bremselements (8) angeordnet ist.

12. Fangvorrichtung (1) nach einem der Ansprüche 1 bis 11, **dadurch gekennzeichnet, dass** an und/oder in der Fangvorrichtung (1) zumindest ein Sensor (12) zur Positionsüberwachung und/oder Zustandsüberwachung zumindest des ersten Bremselements (7), des zweiten Bremselements (8) oder der Steuerplatte (6) oder beliebigen Kombinationen daraus angeordnet ist.

13. Fangvorrichtung (1) nach einem der Ansprüche 2 bis 12, **dadurch gekennzeichnet, dass** das erste Bremselement (7) und/oder das zweite Bremselement (8) in Richtung der Steuerplatte (6), insbesondere mittels zumindest einer Feder (23), vorgespannt sind.

14. Aufzugsanlage (2) umfassend eine Fangvorrichtung (1) gemäss einem der vorstehenden Ansprüche.

15. Verfahren zum bedarfsgemässen Abbremsen und Festhalten eines Fahrkörpers (3) einer Aufzugsanlage (2) mittels einer Fangvorrichtung (1), wobei die Fangvorrichtung (1) mindestens einen zweiteiligen Bremskörper mit einem ersten und einem zweiten Bremselement (7, 8) beinhaltet wobei im Bedarfsfall zum bedarfsgemässen Abbremsen und Festhalten des Fahrkörpers (3),
- das erste Bremselement (7) und das zweite Bremselement (8) des Bremskörpers zu einer Führungsschiene (4) und/oder zu einer Bremsschiene zugestellt und in eine erste Bremsposition (s) gebracht werden, und
- bei Verfahren des Fahrkörpers (3) entlang der Führungsschiene (4) in einer Aufwärtsrichtung (a) das erste Bremselement (7) von der ersten Bremsposition (s) in eine zweite Bremsposition (z) gebracht wird, beziehungsweise bei Verfahren des Fahrkörpers (3) entlang der Führungsschiene (4) in einer Abwärtsrichtung (b) das zweite Bremselement (8) von der ersten Bremsposition (s) in eine zweite Bremsposition (z) gebracht wird,
wobei das erste Bremselement (7) und das zweite Bremselement (8) beim Zustellen in die erste Bremsposition (s) um eine gemeinsame Achse (9) geschwenkt werden.

## Claims

1. A catching device (1) for an elevator installation (2) comprising at least one moving body (3), which is arranged to be movable in an elevator shaft (5) along a guide rail (4) and/or a brake rail, the catching device (1) being provided for decelerating and holding the moving body (3) in place on the guide rail (4) and/or the brake rail when required,
the catching device (1) comprising a brake body,
the brake body being formed in at least two parts and comprising a first brake element (7) and a second brake element (8),
the two brake elements (7, 8) being movable separately from one another at least in part, and the first brake element (7) essentially being designed substantially only for decelerating and holding the moving body (3) in place when it is moving along the guide rail (4) and/or brake rail in an upward direction (a), the second brake element (8) essentially being designed only for decelerating and holding the moving body (3) in place when it is moving along the guide rail (4) and/or brake rail in a downward direction (b), and
the first brake element (7) and the second brake element (8) being pivotable about a joint shaft (9), **characterized in that** the first brake element (7) and the second brake element (8) are coupled to one another such that they can rotate freely relative to one another within a predetermined displacement angle (27).

2. The catching device according to claim 1, **characterized in that** the catching device further comprises a control plate (6) for positioning the brake body relative to the guide rail (4) and/or the brake rail, it being possible to position the control plate (6) in an idle position (r) and a braking position (e), in particular by means of a linear movement and/or a pivoting movement, it being possible to retain the control plate (6) in the idle position by means of an electromagnet which can in particular be deactivated, and **in that** the control plate can be moved into the braking position by means of a compression spring.

3. The catching device (1) according to claim 2, **characterized in that** the shaft (9) on which the first brake element (7) and the second brake element (8) are pivotally arranged is arranged on a support (22), and **in that** the control plate (6) is also linearly or pivotally movably arranged on the support (22), such that the control plate (6) can position the first brake element (7) and/or the second brake element (8) relative to the guide rail (4) and/or the brake rail, it being possible to pivot the first brake element (7) and/or the second brake element (8) from an initial position (g) into a first braking position (s) such that the first brake element (7) and/or the second brake element (8) can be brought into contact with the guide rail (4) and/or the brake rail.

4. The catching device (1) according to claim 3, **characterized in that** the first brake element (7) and/or the second brake element (8) can be pivoted from the first braking position (s) into a second braking position (z) by frictional engagement with the guide rail (4) and/or the brake rail, and
**in that** the control plate (6) can be moved from the braking position (e) into the idle position (r) by pivoting the first brake element (7) and/or the second brake element (8) from the first braking position (s) into the second braking position (z).

5. The catching device (1) according to claim 4, **characterized in that** the first braking element (7) or the second brake element (8) entrains the other of the two brake elements (7, 8) after pivoting by the predetermined displacement angle (27), and said other of the two brake elements (7, 8) is substantially rotated back into its initial position (g) and as a result the control plate (6) is moved out of the braking position (e) back into the idle position (r).

6. The catching device (1) according to any of claims 1 to 5, **characterized in that** the first brake element (7) or the second brake element (8) comprises a catch (26) that projects into a motion link (25) of the other of the two brake elements (7, 8) such that they can rotate freely relative to one another by the predetermined displacement angle (27).

7. The catching device (1) according to any of claims 1 to 6, **characterized in that** the first brake element (7) and/or the second brake element (8) is/are designed as an eccentric disk.

8. The catching device (1) according to claim 7, **characterized in that** the eccentric disk is curved on the side facing the guide rail (4) and/or brake rail in portions, in particular in the portion which is in contact with the guide rail (4) and/or brake rail in the first braking position (s), and **in that** the eccentric disk is flat on the side facing the guide rail (4) and/or brake rail in portions, in particular in the portion which is in contact with the guide rail (4) and/or brake rail in the second braking position (z).

9. The catching device (1) according to any of claims 2 to 8, **characterized in that** the control plate (6) comprises a first control lug (67) that actuates the first brake element (7) and the control plate (6) comprises a second control lug (68) that actuates the second brake element (8).

10. The catching device (1) according to any of claims 1 to 9, **characterized in that** a first braking surface area (10) of the first brake element (7) is smaller than a second braking surface area (11) of the second brake element (8), the first braking surface area (10) in particular being at most 75% and more particularly being at most 60% of the second braking surface area (11).

11. The catching device (1) according to claim 10, **characterized in that** the second brake element (8) comprises two brake parts, in particular eccentric disks, that in particular have substantially the same braking surface area, the first brake element (7) having a first braking surface area that is substantially equal to one of the brake parts of the second brake element (8), and the first brake element (7) in particular being arranged between the two brake parts of the second brake element (8).

12. The catching device (1) according to any of claims 1 to 11, **characterized in that** at least one sensor (12) for monitoring the position and/or status of at least the first brake element (7), the second brake element (8) or the control plate (6), or any combination thereof, is arranged on and/or in the catching device (1).

13. The catching device (1) according to any of claims 2 to 12, **characterized in that** the first brake element (7) and/or the second brake element (8) is/are preloaded in the direction of the control plate (6), in particular by means of at least one spring (23).

14. An elevator installation (2) comprising a catching device (1) according to any of the preceding claims.

15. A method for decelerating and holding a moving body (3) of an elevator installation (2) in place by means of a catching device (1) when required, wherein the catching device (1) comprises at least one two-part brake body having a first and a second brake element (7, 8), wherein, for decelerating and holding the moving body (3) in place when required,
- the first brake element (7) and the second brake element (8) of the brake body being advanced towards a guide rail (4) and/or a brake rail and being brought into a first braking position (s), and
- when moving the moving body (3) along the guide rail (4) in an upward direction (a), the first brake element (7) is brought from the first braking position (s) into a second braking position (z), and, when moving the moving body (3) along the guide rail (4) in a downward direction (b), the second brake element (8) is brought from the first braking position (s) into a second braking position (z),
wherein, when advancing into the first braking position (s), the first brake element (7) and the second brake element (8) are pivoted about a joint shaft (9).

## Revendications

1. Dispositif de sécurité (1) destiné à une installation d'ascenseur (2) comprenant au moins un corps mobile (3) qui est disposé de façon mobile le long d'un rail de guidage (4) et/ou d'un rail de freinage dans une cage d'ascenseur (5), le dispositif de sécurité (1) étant prévu pour freiner et immobiliser, selon le besoin, le corps mobile (3) sur le rail de guidage (4) et/ou le rail de freinage,
le dispositif de sécurité (1) comprenant un corps de freinage,
le corps de freinage étant formé d'au moins deux parties et comportant un premier élément de freinage (7) et un deuxième élément de freinage (8),
les deux éléments de freinage (7, 8) étant mobiles au moins en partie indépendamment l'un de l'autre et le premier élément de freinage (7) étant sensiblement conçu uniquement pour le freinage et l'immobilisation lors du déplacement du corps mobile (3) le long du rail de guidage (4) et/ou du rail de freinage dans le sens ascendant (a),
le deuxième élément de freinage (8) étant sensiblement conçu uniquement pour le freinage et l'immobilisation lors du déplacement du corps mobile (3) le long du rail de guidage (4) et/ou du rail de freinage dans le sens descendant (b), et
le premier élément de freinage (7) et le deuxième élément de freinage (8) étant disposés de façon à pivoter sur un axe commun (9),
**caractérisé en ce que** le premier élément de freinage (7) et le deuxième élément de freinage (8) sont accouplés l'un à l'autre de sorte qu'ils puissent tourner librement l'un par rapport à l'autre suivant un angle de déplacement prédéterminé (27).

2. Dispositif de sécurité (1) selon la revendication 1, **caractérisé en ce que** le dispositif de sécurité comprend en outre une plaque de commande (6) destinée à positionner le corps de freinage par rapport au rail de guidage (4) et/ou au rail de freinage, la plaque de commande (6) pouvant être positionnée dans une position de repos (r) et une position de freinage (e), en particulier par un mouvement linéaire et/ou un mouvement de pivotement, la plaque de commande (6) pouvant être maintenue dans la position de repos au moyen d'un électro-aimant pouvant être notamment désactivé, et **en ce que** la plaque de commande peut être amenée dans la position de freinage au moyen d'un ressort de compression.

3. Dispositif de sécurité (1) selon la revendication 2, **caractérisé en ce que** l'axe (9) sur lequel le premier élément de freinage (7) et le deuxième élément de freinage (8) sont disposés de manière à pouvoir pivoter est disposé sur un support (22) et en outre **en ce que** la plaque de commande (6) est disposée de manière mobile linéairement ou pivotante sur le support (22) de sorte que la plaque de commande (6) puisse positionner le premier élément de freinage (7) et/ou le deuxième élément de freinage (8) par rapport au rail de guidage (4) et/ou au rail de freinage, le premier élément de freinage (7) et/ou le deuxième élément de freinage (8) étant aptes à pivoter d'une position de base (g) dans une première position de freinage (s) de telle sorte que le premier élément de freinage (7) et/ou le deuxième élément de freinage (8) puissent être amenés en contact avec le rail de guidage (4) et/ou le rail de freinage.

4. Dispositif de sécurité (1) selon la revendication 3, **caractérisé en ce que** le premier élément de freinage (7) et/ou le deuxième élément de freinage (8) peuvent pivoter de la première position de freinage (s) dans une deuxième position de freinage (z) par engagement par friction avec le rail de guidage (4) et/ou le rail de freinage, et
**en ce que** la plaque de commande (6) peut pivoter de la position de freinage (e) dans la position de repos (r) par pivotement du premier élément de freinage (7) et/ou du deuxième élément de freinage (8) de la première position de freinage (s) dans la deuxième position de freinage (z).

5. Dispositif de sécurité (1) selon la revendication 4, **caractérisé en ce que** le premier élément de freinage (7) ou le deuxième élément de freinage (8) entraîne l'autre des deux éléments de freinage (7, 8) après pivotement de l'angle de déplacement prédéterminé (27) et cet autre des deux éléments de freinage (7, 8) est ramené par pivotement sensiblement dans sa position de base (g) et ramène ainsi la plaque de commande (6) de la position de freinage (e) dans la position de repos (r).

6. Dispositif de sécurité (1) selon l'une des revendications 1 à 5, **caractérisé en ce que** le premier élément de freinage (7) ou le deuxième élément de freinage (8) comporte un entraîneur (26) qui fait saillie dans une coulisse d'entraînement (25) de l'autre des deux éléments de freinage (7, 8) de sorte qu'ils puissent tourner librement l'un par rapport à l'autre dans l'angle de déplacement prédéterminé (27).

7. Dispositif de sécurité (1) selon l'une des revendications 1 à 6, **caractérisé en ce que** le premier élément de freinage (7) et/ou le deuxième élément de freinage (8) est conçu sous la forme d'un disque excentrique.

8. Dispositif de sécurité (1) selon la revendication 7, **caractérisé en ce que** le disque excentrique est en partie incurvé du côté tourné vers le rail de guidage (4) et/ou le rail de freinage, en particulier la partie qui est en contact, dans la première position de freinage (s), avec le rail de guidage 4) et/ou le rail de freinage et **en ce que** le disque excentrique est en partie plat du côté tourné vers le rail de guidage (4) et/ou le rail de freinage, en particulier la partie qui est en contact, dans la deuxième position de freinage (z), avec le rail de guidage (4) et/ou le rail de freinage.

9. Dispositif de sécurité (1) selon l'une des revendications 2 à 8, **caractérisé en ce que** la plaque de commande (6) comporte une première came de commande (67) qui entraîne le premier élément de freinage (7) et la plaque de commande (6) comporte une deuxième came de commande (68) qui entraîne le deuxième élément de freinage (8).

10. Dispositif de sécurité (1) selon l'une des revendications 1 à 9, **caractérisé en ce qu'**une première surface de freinage (10) du premier élément de freinage (7) est inférieure à une deuxième surface de freinage (11) du deuxième élément de freinage (8), en particulier la première surface de freinage (10) représentant au maximum 75 % et plus particulièrement au maximum 60 % de la deuxième surface de freinage (11).

11. Dispositif de sécurité (1) selon la revendication 10, **caractérisé en ce que** le deuxième élément de freinage (8) comporte deux pièces de freinage, en particulier des disques excentriques, pourvues notamment de surfaces de freinage sensiblement identiques, le premier élément de freinage (7) comportant une première surface de freinage sensiblement égale à l'une des pièces de freinage du deuxième élément de freinage (8), et en particulier le premier élément de freinage (7) étant disposé entre les deux pièces de freinage du deuxième élément de freinage (8).

12. Dispositif de sécurité (1) selon l'une des revendications 1 à 11, **caractérisé en ce qu'**au moins un capteur (12), destiné à surveiller la position et/ou à surveiller l'état au moins du premier élément de freinage (7), du deuxième élément de freinage (8) ou de la plaque de commande (6) ou d'une combinaison quelconque de ceux-ci, est disposé sur et/ou dans le dispositif de sécurité (1).

13. Dispositif de sécurité (1) selon l'une des revendications 2 à 12, **caractérisé en ce que** le premier élément de freinage (7) et/ou le deuxième élément de freinage (8) sont précontraints en direction de la plaque de commande (6), en particulier au moyen d'au moins un ressort (23).

14. Installation d'ascenseur (2) comprenant un dispositif de sécurité (1) selon l'une des revendications précédentes.

15. Procédé de freinage et d'immobilisation, selon le besoin, d'un corps mobile (3) d'une installation d'ascenseur (2) au moyen d'un dispositif de sécurité (1), le dispositif de sécurité (1) comprenant au moins un corps de freinage en deux parties pourvu d'un premier et d'un deuxième élément de freinage (7, 8), en cas de nécessité de freinage et d'immobilisation, selon le besoin, du corps mobile (3),
- le premier élément de freinage (7) et le deuxième élément de freinage (8) du corps de freinage étant approchés d'un rail de guidage (4) et/ou d'un rail de freinage et étant amenés dans une première position de freinage (s), et
- lors du déplacement du corps mobile (3) le long du rail de guidage (4) dans la direction ascendante (a) le premier élément de freinage (7) étant amené de la première position de freinage (s) dans une deuxième position de freinage (z), ou lors du déplacement du corps mobile (3) le long du rail de guidage (4) dans la direction descendante (b) le deuxième élément de freinage (8) étant amené de la première position de freinage (s) dans une deuxième position de freinage (z),
le premier élément de freinage (7) et le deuxième élément de freinage (8) pivotant sur un axe commun (9) lorsqu'ils sont amenés dans la première position de freinage (s).
